# EUROPÄISCHE PATENTANMELDUNG

(11) **EP 0 937 848 A2**
(43) Veröffentlichungstag der Anmeldung: **25.08.1999**
(21) Anmeldenummer: 99103167.5
(22) Anmeldetag: 18.02.1999
(51) Int. Cl.: E05C 9/04, E05B 63/20, E05B 65/12

(54) **Treibstangenverschluss, insbesondere für Türen von Wohnwagen, Wohnmobilen oder dergleichen**

(30) Priorität: 21.02.1998 DE 19807383
(71) Anmelder: Paul Oberholz + Söhne Schloss- u. Beschlagfabrik GmbH, 42549 Velbert (DE)
(72) Erfinder: Bergmann, Klaus, 45239 Essen (DE); Mastaler, Ulrich, 40229 Düsseldorf (DE)
(74) Vertreter: Grundmann, Dirk, Dr.

(57) **Zusammenfassung**

Die Erfindung betrifft einen Treibstangenverschluß, insbesondere für Türen von Wohnwagen, Wohnmobilen oder dergleichen, mit zwei gegensinnig synchron antreibbaren, in Öffnungsrichtung gegen Federbelastung von einer Betätigungshandhabe (6, 8) verlagerbaren Treibstangen (11, 12). Zwecks Erzielung einer betriebssicheren, von gegeneinandergerichteten Spannkräften befreiten Bauform schlägt die Erfindung einen zwischen den Treibstangen (11, 12) eingespannten Federkraftspeicher vor, welcher in der Spannstellung durch ein ebenfalls zwischen den Treibstangen (11, 12) eingespanntes Blockierelement (36) gehalten ist.

## Beschreibung

Aus der US-PS 961,327 ist ein Treibstangenverschluß bekannt, dessen Verschlußgehäuse türinnenseitig festgelegt ist. Auf gleicher Höhe zum Verschlußgehäuse ist im Bereich der gegenüberliegenden Türlängskante ein Lagerbock für einen Winkelhebel angebracht. Auch das Verschlußgehäuse lagert einen Winkelhebel, welche beiden Hebel durch eine Betätigungsstange verbunden sind. Eine Zugfeder belastet den einen Winkelhebel im Sinne eines Abspreizens der Betätigungsstange von der Türinnenfläche. Der in dem Verschlußgehäuse gelagerte Winkelhebel bildet an seinem einen Arm ein Zahnsegment aus, welches in Eingriff steht mit der Zahnung eines im Verschlußgehäuse vertikalgeführten Schiebers. Letzterer wird von einer Druckfeder in Abwärtsrichtung beaufschlagt. Rechtwinklig zur Zahnung des Schiebers ist eine weitere Zahnung vorgesehen, die in Eingriff steht mit einem Zahnritzel, welches drehfest mit einem im Verschlußgehäuse gelagerten Doppelhebel verbunden ist. Dieser steuert über Lenker in entgegengesetzte Richtungen verlagerbare Treibstangen, deren Enden mit von je einer Druckfeder belasteten Riegeln zusammenwirken. Zum Öffnen des Treibstangenverschlusses ist die türinnenseitig angeordnete Betätigungsstange zu beaufschlagen verbunden mit einem Verlagern der Winkelhebel, und zwar entgegen der Belastung durch die ihnen zugeordneten Federn. Einhergehend wird über das Zahnsegment der Schieber in Aufwärtsrichtung bewegt unter gleichzeitiger Mitnahme des Zahnrades und des mit den Treibstangen gekuppelten Doppelhebels. Bereits nach einer geringfügigen Verlagerung treten die Lenker aus ihrer Totpunktlage zur Verlagerungsrichtung der Treibstangen, so daß dann die Riegelfedern wirksam werden beim einhergehendem Rückzug der Riegel aus entsprechenden Schließöffnungen des Türrahmens.

Dem Gegenstand der Erfindung liegt die Aufgabe zugrunde, einen Treibstangenverschluß der in Rede stehenden derart auszugestalten, daß die Treibstangen in ihrer federvorgespannten Öffnungsstellung sicher fixiert sind und daß die gegeneinandergerichteten Spannkräfte nicht vom Treibstangenverschluß aufgefangen werden müssen.

Diese Aufgabe ist zunächst und im wesentlichen bei einem Treibstangenverschluß mit den Merkmalen des Anspruchs 1 gelöst, wobei darauf abgestellt ist, einen zwischen den Treibstangen eingespannten Federkraftspeicher vorzusehen, welcher in der Spannstellung durch ein ebenfalls zwischen den Treibstangen eingespanntes Blockierelement gehalten ist.

Zufolge derartiger Ansgestaltung ist ein gattungsgemäßer Treibstangenverschluß angegeben, der sich einerseits durch eine hohe Funktionssicherheit und andererseits durch einen einfachen Aufbau auszeichnet. Die hohe Funktionssicherheit resultiert daraus, daß die Treibstangen beim Herbeiführen der Öffnungsstellung entgegen der Kraft des Federkraftspeichers sich gegensinnig synchron auseinanderbewegen und dabei an den Treibstangen befindliche Schließglieder außer Eingriff mit festrahmenseitigen Gegenschließteilen bringen. Die auseinanderbewegte Lage der Treibstangen wird bei Erreichen der Öffnungsstellung durch das Blockierelement fixiert. Das bedeutet, daß, da die Federkräfte auf beide Treibstangen gleichgroß sind, die Lagerstelle des Blockierelements weitgehend kraftfrei ist, so daß das das Blockierelement haltende Bauteil weitgehend von Belastungskräften, ausgeübt durch den Federkraftspeicher, befreit ist. Beim Schließen der Tür wird in der Schließendphase das Blockierelement vorzugsweise mittelbar vom Festrahmen beaufschlagt verbunden damit, daß das Blockierelement aus seiner Stützstellung zu den Treibstangen tritt, woraufhin der Federkraftspeicher sich entladen kann und dadurch die Treibstangen in ihre Verriegelungsstellung überführt. Dies geschieht in der Weise, daß das Blockierelement auslöserbetätigt gleichzeitig beide Treibstangen zur Schließverlagerung freigibt. Ein weiterer Vorteil ist darin zu sehen, daß das Blockierelement als zweiarmiger, dem Stulp zugeordneter Hebel ausgebildet ist, der in seiner die Spannstellung aufrechterhaltenden Schwenkstellung von den einander zugekehrten Enden der Treibstangen beaufschlagt wird. Das Bauteil zur Aufrechterhaltung der Spannstellung ist demnach ausschließlich ein zweiarmiger Hebel, welcher in Richtung seiner Stützstellung federbeaufschlagt ist. Zusätzliche Bauelemente sind nicht erforderlich, da der zweiarmige Hebel in seiner Stützstellung ausschließlich mit den zugekehrten Enden der Treibstangen zusammenwirkt. Beim Aufladen des Kraftspeichers schwenkt nach entsprechender Verlagerung der Treibstangen der zweiarmige Hebel federbeaufschlagt in seine vorschriftsmäßige Stützstellung und verbleibt in dieser. Erst in der Schließendphase wird der zweiarmige Hebel aus seiner Stützstellung zu den Treibstangen bewegt, woraufhin der Kraftspeicher sich entladen kann und die Treibstangen mit den an ihnen sitzenden Verriegelungselementen in die Verriegelungsstellung treten. Handelt es sich um Türen von Wohnwagen, Wohnmobilen oder dergleichen, ist es von Vorteil, die Treibstangen in einer nach außen hin offenen, C-förmigen Nut eines Türrahmenprofiles zu führen. Letzteres lagert das Blockierelement, so daß in der Spannstellung des Kraftspeichers sich die gegeneinandergerichteten, auf das Blockierelement wirkenden Kräfte neutralisieren, so daß die C-förmige Nut praktisch kraftfrei ist. Sodann ergibt sich eine günstige Montage der Treibstangen aufgrund dieser Tatsache, da sie vom unteren Profilende her in die C-förmige Nut eingeschoben werden können, wobei die obere Treibstange bis über den Treibstangenverschluß hinaushebbar ist. Nach entsprechender Verlagerung der Treibstangen können dann durch Längsschlitze des Türrahmenprofils hindurchgeführte Treibstangen-Antriebsstücke vorzugsweise durch Steckverbindung in Formschlußeingriff zu den Treibstangen gebracht werden verbunden mit einer vereinfachten Montage. An diesen Treibstangen-Antriebsstücken können die mit einer Drehhandhabe gekuppelten Lenker angreifen. Weiterhin ist vorgesehen, daß der Federkraftspeicher zwischen den beiden, insbesondere sich gegenseitig überlappend angeordneten Treibstangen-Antriebsstücken sitzt. Es kann dabei der Federkraftspeicher als handelsübliche Gasdruckfeder ausgebildet sein. Bezüglich der an den Treibstangen befindlichen Verriegelungselementen handelt es sich vorzugsweise um Schließzapfen, welche beim Schließen aufeinander zufahren, also synchron mit der Verlagerung der Treibstangen. Das Aufladen des Kraftspeichers kann entweder durch Handhabenbetätigung oder durch Türschwenk-Betätigung erfolgen. Im letzteren Fall wird der aus der Türbreite resultierende Hebelarm benutzt. Ein weiteres vorteilhaftes Merkmal ist darin zu sehen, daß die C-förmige Nut im Bereich des Blockierelementes durch eine Leiste abgedeckt ist. Letztere wird nur vom Auslöseteil des Blockierelementes überragt, welches beim Schließen der Tür durch den Festrahmen beaufschlagt wird. Es ist möglich, den Federkraftspeicher parallel zur Verlagerungsrichtung der Treibstangen-Antriebsstücke anzuordnen. Jedoch kann der Federkraftspeicher auch quer zur Treibstangenverlagerungsrichtung wirken, indem er am Kreuzungspunkt eines Scherengetriebes angreift. Das Scherengetriebe ist so beschaffen, daß deren Scherenlenker in der Verriegelungsposition ihre maximal offene Spreizstellung besitzen. Beim Herbeiführen der Öffnungsstellung verringert sich die Spreizstellung der Scherenlenker. Sodann ist noch hervorzuheben, daß der Hebel an seinem einen Arm einen die Leiste überragenden Vorsprung ausbildet zum Zusammenwirken mit dem Festrahmen zur Auslösung des Federkraftspeichers. Bei einem Federkraftspeicher, welcher die Treibstangen in Schließrichtung beaufschlagt und beim Öffnen aufgeladen wird, erweist es sich von Vorteil, daß die Betätigungshandhabe über ein Differential-Lenkergetriebe auf die Treibstangen wirkt derart, daß die der Betätigung den geringsten Widerstand entgegenbringende Treibstange zuerst verlagert wird. Das bedeutet, daß eine Nacheinanderfolge hinsichtlich der Verlagerung der Treibstangen besteht. Stets wird nur eine Treibstange verlagert, sei es die untere oder die obere. Die Nacheinanderfolge bringt den Vorteil, daß eine Betätigung mit geringerem Kraftaufwand geschehen kann, da nicht zwei Treibstangen gleichzeitig zu verlagern sind. Stets wird bei einer Betätigung die Treibstange verlagert, die den geringsten Widerstand erzeugt. Theoretisch ist es sogar möglich, daß die den geringsten Widerstand leistende Treibstange auf einem Zwischenweg stehenbleibt, so daß dann die andere Treibstange verlagert wird und dann wiederum anschließend die zuerst bewegte Treibstange. Im Detail ist das Differential-Lenkergetriebe so aufgebaut, daß die Betätigungshandhabe auf den ersten Anlenkpunkt eines Dreiecklenkers wirkt, deren andere Anlenkpunkte jeweils mit auf die Treibstangen wirkenden Lenkern verbunden sind. Dabei wirkt die Betätigungshandhabe mittels einer Zugstange auf den Dreiecklenker. Einhergehend mit einer Verschwenkung der Betätigungshandhabe wird über die Zugstange der Dreiecklenker mitgenommen, welcher die mit den Treibstangen gekuppelten Lenker steuert. Dies sieht so aus, daß die Verlagerung der an den Treibstangen angelenkten Lenker im Wege einer überlagerten Drehung des Dreiecklenkers erfolgt. Die Treibstangen sind dabei über am Gehäuse angelenkte Antriebslenkerangetrieben. Die gehäuseseitigen Anlenkstellen sind die einzigen festen Anlenkstellen des Differential-Lenkergetriebes. Im übrigen sind die Antriebslenker dreiarmig gestaltet, wobei ein erster Arm an der Treibstange angelenkt ist, ein zweiter an dem Federkraftspeicher und ein dritter Arm mit dem Dreiecklenker zusammenwirkt. Um mit einem einzigen Dreiecklenker auszukommen, ist der Dreiecklenker an einem der Antriebslenker unmittelbar und am anderen Antriebslenker über einen Übertragungslenker angelenkt. Dies erlaubt einen wenigteiligen Aufbau des Differential-Lenkergetriebes. Definierte Wege legen die Treibstangen dadurch zurück, daß sie gegen Anschläge in ihre Öffnungsstellungen verlagerbar sind. Sobald die den geringsten Widerstand entgegenbringende Treibstange den zugehörigen Anschlag beaufschlagt, wird die andere Treibstange in ihre Öffnungsstellung verlagert und durch den zugehörigen Anschlag begrenzt. Schließlich ist noch hervorzuheben, daß der winkelförmig ausgebildete Übertragungslenker mit seinem längeren Winkelarm parallel zum Federkraftspeicher und Stulp verläuft. Dies gestattet einen gedrängten Aufbau des Differential-Lenkergetriebes, was sich beim Einbau desselben in Wohnwagentüren etc. als günstig erweist. Zudem kann das Differential-Lenkergetriebe in leichter Bauform erstellt sein.

Nachstehend werden vier Ausführungsbeispiele der Erfindung anhand der Zeichnungen erläutert. Es zeigt:
- Fig. 1: eine Außenansicht einer in Wohnwagen einbaubaren Tür mit seinem die Verriegelungsstellung einnehmenden Treibstangenverschluß, betreffend die erste Ausführungsform,
- Fig. 2: eine Herausvergrößerung der Tür im Bereich der türaußenseitigen, mit einem Schließzylinder ausgestatteten Handhabe,
- Fig. 3: eine der Fig. 2 entsprechende Darstellung, jedoch bei in Öffnungsrichtung verlagerter Handhabe einhergehend damit, daß die an den Treibstangen sitzenden Schließzapfen die festrahmenseitigen Schließbleche verlassen haben,
- Fig. 4: eine Innenansicht der Tür im Bereich des seine Verriegelungsstellung einnehmenden Treibstangenverschlusses,
- Fig. 5: eine Darstellung wie Fig. 4, jedoch bei in Öffnungsstellung gedrehter Innenhandhabe,
- Fig. 6: eine Stirnansicht der Tür mit Blick auf die von dem Blockierelement gestützten Treibstangen, und zwar bei weggelassener, das Blockierelement und die Treibstangenenden überfangender Leiste,
- Fig. 7: eine Darstellung wie Fig. 6, in welcher das Blockierelement die Treibstangen zur Verlagerung in die Verriegelungsstellung freigegeben hat,
- Fig. 8: eine Ansicht auf die festrahmenseitigen Schließbleche mit geschnitten dargestellten, ihre Freigabestellung einnehmenden Schließzapfen,
- Fig. 9: eine der Fig. 8 entsprechende Darstellung, jedoch die Verriegelungsstellung der Schließzapfen betreffend,
- Fig. 10: eine Ansicht von der Türinnenseite her auf den Treibstangenverschluß, entsprechend der Offenstellung der Tür, also bei aufgeladenem Kraftspeicher,
- Fig. 11: eine der Fig. 10 entsprechende Darstellung, wobei zufolge des sich entladenen Kraftspeichers die Treibstangen-Antriebsstücke eine der Verriegelungsstellung entsprechende Position einnehmen,
- Fig. 12: den Schnitt nach der Linie XII-XII in Fig. 11,
- Fig. 13: den Schnitt nach der Linie XIII-XIII in Fig. 10,
- Fig. 14: eine Ansicht der mit einem Scherengetriebe zusammenwirkenden Treibstangen-Antriebsstücke mit quer zu ihrer Verlagerung verlaufendem Federkraftspeicher, betreffend die zweite Ausführungsform, wobei die Treibstangen-Antriebsstücke sich in die Entriegelungsstellung verlagert haben,
- Fig. 15: eine der Fig. 14 entsprechende Darstellung, wobei abweichend hierzu der Federkraftspeicher sich entladen und die Treibstangen-Antriebsstücke in die Verriegelungsstellung überführt hat,
- Fig. 16: einen Querschnitt durch eine verriegelte Tür mit von ihr aufgenommenem, horizontal ausgerichtetem Federkraftspeicher, betreffend die dritte Ausführungsform,
- Fig. 17: eine der Fig. 16 vergleichbare Darstellung, wobei abweichend hierzu die Tür in die Öffnungsstellung bewegt wird unter Aufladen des Federkraftspeichers,
- Fig. 18: eine stirnseitige Ansicht des mit einem Differential-Lenkergetriebe ausgestatteten Treibstangenverschlusses gemäß der vierten Ausführungsform in seiner Schließstellung, wobei zwecks besserer Veranschaulichung die die Treibstangen überfangende Abdeckleiste fortgelassen ist,
- Fig. 19: eine Draufsicht auf den Treibstangenverschluß mit türrahmenseitig vorgesehenem Gegenschließteil,
- Fig. 20: den Schnitt nach der Linie XX-XX unter Veranschaulichung des Zusammenwirkens des treibstangenseitigen Verriegelungselementes mit dem zapfenförmigen Gegenschließteil,
- Fig. 21: in perspektivischer Darstellung die wesentlichen Teile des Treibstangenverschlusses, ebenfalls die geschlossene Stellung betreffend,
- Fig. 22: in Einzeldarstellung den Treibstangenverschluß in seiner Geschlossenstellung,
- Fig. 23: eine der Fig. 22 vergleichbare Darstellung, wobei mittels der Betätigungshandhabe das Differential-Lenkergetriebe in eine Zwischenstellung gebracht worden ist,
- Fig. 24: eine der Fig. 21 entsprechende Darstellung, und zwar die Offenstellung betreffend, in welcher die Treibstangen durch das Blockierglied gesichert sind, und
- Fig. 25: die der Fig. 22 vergleichbare Darstellung mit seine Offenstellung einnehmendem Differential-Lenkergetriebe.

Mit der Ziffer 1 ist eine Tür bezeichnet, welche um senkrecht übereinander angeordnete Scharniere 2 eines Festrahmens 3 verschwenkbar angeordnet ist. Der Festrahmen 3 ist beim Ausführungsbeispiel Bestandteil eines ausschnittsweise strichpunktiert angedeuteten Aufbaues 4 eines Wohnwagens. Ebenfalls wäre es möglich, den Festrahmen 3 dem Aufbau eines Wohnmobils zuzuordnen. In Gegenüberlage zu den Scharnieren 2 besitzt die gemäß der in Fig. 1 bis 13 aufgezeigten ersten Ansführungsform Tür 1 einen Treibstangenverschluß 5. Letzterer steht in Wirkverbindung mit einer türaußenseitigen, drehbaren Handhabe 6, welche in zentraler Anordnung einen Schließzylinder 7 aufnimmt. Durch Schlüsselbetätigung kann der Schließzylinder 7 in eine solche Schließstellung gebracht werden, in welcher die Handhabe 6 gegen Drehen gesperrt ist.

Türinnenseitig ist die Tür 1 mit einer Innendrehhandhabe 8 ausgestattet, um von dieser Seite her ebenfalls auf den Treibstangenverschluß 5 einwirken zu können. Gemäß Fig. 4 nimmt die Innendrehhandhabe 8 eine solche Position ein, welche der Verriegelungsstellung der Tür 1 entspricht.

Randseitig ist die Tür 1 von einem vorzugsweise aus Aluminium bestehenden Türrahmenprofil 9 gefaßt, welches eine nach außen hin offene, C-förmige Nut 10 ausbildet. Letztere ist zu dem unteren Profilende hin offen, so daß von der den Scharnieren 2 gegenüberliegenden Seite des Türrahmenprofils 9 in die C-förmige Nut 10 zwei Treibstangen 11, 12 her eingeschoben werden können. Bezüglich der Treibstange 11 handelt es sich dabei um die obere. Mit den Treibstangen 11, 12 sind Längsschlitze 13, 14 des Türrahmenprofils 9 durchgreifende Treibstangen-Antriebsstücke 15 bzw. 16 gekuppelt. Zu diesem Zweck bilden die überlappend angeordneten Treibstangen-Antriebsstücke 15, 16 Kupplungsvorsprünge 15' bzw. 16' aus, welche die Längsschlitze 13 bzw. 14 durchgreifen. Jedes Treibstangen-Antriebsstück 15, 16 ist U-profiliert und setzt sich endseitig in je eine Angriffslasche 15'' bzw. 16'' fort, welche mit einem Federkraftspeicher 17 gelenkig gekuppelt sind. Bezüglich desselben handelt es sich um eine Gasdruckfeder, welche parallelgerichtet ist zur Verlagerungsrichtung der Treibstangen 11, 12. Der Zylinder 17' steht dabei über einen Zapfen 18 in Gelenkverbindung mit der Angriffslasche 16'', während die Kolbenstange 17'' über einen Kupplungszapfen 19 gelenkig mit der Angriffslasche 15'' gelenkig verbunden ist. An den Zapfen 18, 19 greifen sodann Lenker 20, 21 an, die ihrerseits über Stehzapfen 22, 23 gelenkig mit einer Gehäusegrundplatte 24 verbunden sind.

Dem Kupplungszapfen 19 benachbart ist ein Gelenkbolzen 25, welcher den Lenker 21 mit einem Antriebslenker 26 verbindet. Dessen freies Ende greift über einen Gelenkzapfen 27 an einer Drehplatte 28 des Treibstangenverschlusses 5 an. Die Drehplatte 28 ist ferner mittels eines Anlenkzapfens 29 mit einem Dreiecklenker 30 gekuppelt. Dessen Scheitel lagert um einen Zapfen 31 schwenkbar an der Gehäusegrundplatte 24. Sodann ist der Dreiecklenker 30 über einen Gelenkpunkt 32 mit einem Zwischenlenker 33 verbunden, der seinerseits benachbart dem Zapfen 18 an einem Anlenkpunkt 34 des Lenkers 20 angreift.

Auf gleicher Höhe des Drehpunktes der Drehplatte 28 lagert innerhalb der C-förmigen Nut 10 um einen in das Türrahmenprofil 9 eingesetzten Gelenkbolzen 35 ein als zweiarmiger Hebel gestaltetes Blockierelement 36. Eine auf dem Gelenkbolzen 35 aufgesteckte Feder 37 belastet das Blockierelement 36 in seine in Fig. 6 veranschaulichte Stützstellung, in welcher die Enden der Arme 36', 36'' in ihnen zugekehrte Eckaussparungen 38, 39 der Treibstange 11 bzw. 12 eingreifen. Die C-förmige Nut 10 ist im Bereich dieses Blockierelementes 36 und den angrenzenden Enden der Treibstangen 11, 12 durch eine flachgestaltete Leiste 40 abgedeckt. Der eine Arm 36' bildet endseitig einen die Leiste 40 überragenden Vorsprung 41 aus. Letzterer durchgreift eine nicht dargestellte Aussparung der Leiste 40 mit Bewegungsspiel und wirkt mit dem Festrahmen 3 zusammen. Dieser bildet für den Vorsprung 41 einen Justieranschlag 42 aus, vergleiche insbesondere Fig. 8 und 9.

Die Treibstangen 11, 12 tragen Schließzapfen 43, welche beim Schließen aufeinanderzufahren und in Schließausnehmungen 44 von festrahmenseitigen Schließblechen 45 eintauchen. Die auf Höhe der Leiste 40 befindlichen Schließzapfen 43 durchsetzen in Fig. 6 und 7 strichpunktiert angedeutete Längsschlitze 46.

Es stellt sich folgende Wirkungsweise ein:
In der Verriegelungsstellung befinden sich die Schließzapfen 43 in den ihnen zugeordneten Schließausnehmungen 44 der Schließbleche 45, vgl. Fig. 9. Ferner ist die äußere Handhabe 6 horizontal gerichtet, siehe Fig. 1 und 2. Mittels des zugehörigen Schließzylinders 7 ist die Drehverlagerung der türaußenseitigen Handhabe 6 blockiert. Sodann ist der Federkraftspeicher 17 entladen, so daß die entsprechenden Verschlußbauteile die Stellung nach Fig. 11 einnehmen. Ferner erstrecken sich die Arme 36', 36'' seitlich der schmaler gestalteten Enden der Treibstangen 11, 12, vgl. Fig. 7.

Das Öffnen der Tür 1 verlangt zunächst die Schließbetätigung des Schließzylinders 7 in dessen Öffnungsstellung. Dadurch ist die Handhabe 6 zur Drehung in Pfeilrichtung x freigegeben. Einhergehend mit einem Drehen der türaußenseitigen Handhabe 6 erfolgt eine Mitnahme der Drehplatte 28, die ihrerseits über den Antriebslenker 26 und J 30 zu einem Aufladen des Federkraftspeichers 17 führt, so daß sich einhergehend die Stellung gemäß Fig. 10 ergibt. Mit dem Aufladen des Federkraftspeichers 17 verlagern sich auch Treibstangen-Antriebsstücke 15, 16 in entgegengesetzte Richtungen, wobei die Schließzapfen 43 die Schließausnehmungen 44 der Schließplatten 45 verlassen. In der vollständig auseinanderbewegten Stellung der Treibstangen 11, 12 verschwenkt das Blockierelement 36 und wird mit seinen Armen 36', 36'' in die Stützstellung zu den Eeckaussparungen 38 bzw. 39 gebracht, vgl. Fig. 6. Es kann nun die Tür 1 behinderungsfrei geöffnet werden.

Beim Schließen der Tür 1 beaufschlagt in der Endphase der Schließbewegung der Vorsprung 41 des Blockierelementes 36 den Justieranschlag 42 des Festrahmens 3, woraufhin das Blockierelement 36 aus der Stützstellung zu den Treibstangen 11, 12 verschwenkt. Es kann nun der Federkraftspeicher 17 wirksam werden, dessen Länge sich dadurch vergrößert unter Mitnahme der Treibstangen-Antriebsstücke 15, 16, deren Schließzapfen 43 in die Schließausnehmungen 44 hineinwandern. Mit der Verlagerung des Federkraftspeichers 17 gelangen dann auch die entsprechenden Lenker wieder in ihre Ausgangsstellung gemäß Fig. 11.

Gemäß der zweiten Ausführungsform, dargestellt in den Fig. 14 und 15, liegt eine abgewandelte Ausgestaltung der Treibstangen-Antriebsstücke 47, 48 vor. Sie wirken aber in gleicher Weise mit den Treibstangen 11, 12 zusammen wie bei der ersten Ausführungsform, so daß hierauf zeichnerisch auch nicht näher eingegangen ist.

Abweichend ist nun der Federkraftspeicher 49 quer zur Treibstangenverlagerungsrichtung angeordnet. Auch bei dieser zweiten Version ist der Federkraftspeicher 49 als Gasdruckfeder gestaltet, dessen Zylinder 49' ortsfest am Verschlußgehäuse angelenkt ist, während die Kolbenstange 49'' am Kreuzungspunkt 50 eines Scherengetriebes 51 angreift. Der zapfenartige Kreuzungspunkt 50 verbindet zwei Scherenlenker 52, 53 sowie einen Lenker 54 mit der Kolbenstange 49''. Der Lenker 54 ist um einen verschlußgehäuseseitigen Stehzapfen 55 gelagert. Jenseits des Kreuzungspunktes 50 greift an dem Lenker 54 über einen Kupplungszapfen 56 ein zur nicht veranschaulichten Drehplatte führender Lenker 57 an. Die dem Kreuzungspunkt 50 gegenüberliegenden Enden der Scherenlenker 52, 53 greifen über Zapfen 58, 59 an den Treibstangen-Antriebsstücken 47, 48 an. In Gelenkverbindung mit diesen Zapfen 58, 59 stehen Kniehebel 60, 61, welche ihrerseits um verschlußgehäuseseitige Stehzapfen 62 bzw. 63 angelenkt sind. Gemäß Fig. 14 nimmt die nicht veranschaulichte Tür ihre Offenstellung ein, was bedeutet, daß das Blockierelement 36 stützend zwischen die Enden der Treibstangen 11, 12 getreten ist. Sodann ist der Kraftspeicher 49 aufgeladen.

Beim Schließen der Tür wird auslöserbedingt das Blockierelement 36 entgegen Federbelastung aus seiner Stützstellung verschwenkt unter Freigabe des Kraftspeichers 49, dessen Kolbenstange 49'' ausfährt und über die Scherenlenker 52, 53 die Treibstangen 11, 12 gegeneinander verschiebt, wobei einhergehend die nicht veranschaulichten Schließzapfen außer Eingriff mit den ihnen zugeordneten Gegenschließteilen treten. In der Verriegelungsstellung gemäß Fig. 15 besitzen die Scherenlenker 52, 53 ihre maximal offene Spreizstellung.

Bei der in den Fig. 16 und 17 veranschaulichten dritten Ansführungsform verläuft der Federkraftspeicher ebenfalls horizontalgerichtet im Inneren der Tür 1. Das zu den Treibstangen 11, 12 führende Lenkergestänge kann den Aufbau gemäß Fig. 14 und 15 besitzen. Der Kraftspeicher 64 ist ebenfalls als Gasdruckfeder gestaltet, beinhaltend ein Zylindergehäuse 65 sowie eine sich relativ zu diesem verlagerbare Kolbenstange 66. Auf Höhe des Kreuzungspunktes 50 zu den nicht dargestellten Lenkern greift an dem Kreuzungspunkt 50 ein starres Zugelement 68 an. Dieses erstreckt sich bis nahe über die gesamte Breite der Tür 1 und endet mit geringem Abstand vor dem scharnierseitig befindlichen Türrahmenprofil. Dort steht das Zugelement 68 in Verbindung mit einem flexibel gestalteten Abschnitt 69, welches die Scharnierlappen 70, 71 eines Scharniers 72 durchgreift und am Festrahmen 3 festgelegt ist.

Bei dieser Version wird beim Öffnen der Tür 1 infolge des sich vergrößernden Abstandes zwischen den Scharnierlappen 70, 71 über den Zugabschnitt 69 und Zugelement 68 der Kraftspeicher 64 aufgeladen. Der entsprechende Federhub ergibt sich dabei durch die Änderung des Öffnungswinkels zwischen den Scharnierlappen 70 und 71 und der damit verbundenen Relativbewegung zwischen den Zugelementen und dem scharnierseitigem Türprofil. Bei dieser dritten Version muß sichergestellt sein, daß die Schließzapfen vor öffnen der Tür schon in die Freigabestellung zu den ihnen zugeordneten Schließplatten getreten sein müssen.

Gemäß der in den Figuren 18 bis 25 dargestellten vierten Ausführungsform beinhaltet der Treibstangenverschluß 5' ein Verschlußgehäuse 73 U-förmigen Querschnitts. Es besitzt eine langgestreckte Form mit einem den Gehäuseboden bildenden U-Steg 74 und von diesem abgebogenen U-Schenkeln 75, 76. Mit dem U-Schenkel 75 kürzerer Länge ist eine nicht veranschaulichte Gehäusegrundplatte verbindbar, welche einen Drückerdorn 77 einer türsaußeneitigen Betätigungshandhabe 78 lagert. Diese kann in geeigneter Weise mit einer nicht veranschaulichten Innenhandhabe gekuppelt sein. Der Drückerdorn 77 durchgreift formschlüssig ein Antriebssegment 79, an welchem das eine Ende eines Zuglenkers 80 mittels eines Kupplungszapfens 81 angelenkt ist. Der Zuglenker 80 führt zu einem vom Verschlußgehäuse 73 aufgenommenen Differential-Lenkergetriebe 82, mittels welchem die Betätigungshandhabe 78 auf die Treibstangen 11, 12 wirkt, und zwar über Treibstangenantriebsstücke 83, 84. Dies sieht so aus, daß das Treibstangen-Antriebsstück 83 in Kupplungsverbindung mit der Treibstange 11 und das Treibstangen-Antriebsstück 84 mit der Treibstange 12 steht. Anders als bei der ersten Ausführungsform tragen die Treibstangen 11, 12 Verriegelungselemente 85, welche mit türrahmenseitigen Verriegelungszapfen 86 zusammenwirken.

Zur Sicherung der Offenstellung des Treibstangenverschlusses 5' dient ebenfalls ein Blockierelement 36 wie beim ersten Ausführungsbeispiel. An den Stirnenden der Arme 36' und 36'' stützen sich in der Offenstellung die Stirnenden der Treibstangen 11, 12 ab, vgl. hierzu Fig. 24. Der Arm 36' bildet ebenfalls einen Vorsprung 41 aus, welcher beim Schließen einer mit dem Treibstangeverschluß 5' versehenen Tür einen türrahmenseitigen Justieranschlag beaufschlagt, verbunden mit einem Verschwenken des Blockierelementes 36 gegen die Kraft einer Feder 37, wobei die Treibstangen 11, 12 zur Verlagerung freigegeben werden.

Mittels des Zuglenkers 80 wirkt die Betätigungshandhabe 78 auf einen ersten Anlenkpunkt 87 eines Dreiecklenkers 88, dessen andere Anlenkpunkte 89, 90 jeweils mit auf die Treibstangen-Antriebsstücke 83, 84 wirkenden Lenkern verbunden sind. Hierzu werden die Treibstangen-Antriebsstücke 83, 84 über am Verschlußgehäuse 73 angelenkte Antriebslenker 91, 92 angetrieben. Jeder Antriebslenker 91, 92 ist dreiarmig gestaltet, wobei ein erster Arm 91', 92' an dem Treibstangen-Antriebsstück 83 bzw. 84 mittels eines Gelenkzapfens 93 bzw. 94 angelenkt ist. Ein zweiter Arm 91'' bzw. 92'' steht in gelenkiger Verbindung mit einem als Gasdruckfeder gestalteten Federkraftspeicher 95. Dessen Zylinder 95' greift über einen Kupplungszapfen 96 an dem zweiten Arm 92'' des Antriebslenkers 92 an, während die Kolbenstange 95'' mittels eines Kupplungszapfens 97 mit dem zweiten Arm 91'' gelenkig verbunden ist. Der dritte Arm 91''' ist über den als Gelenkzapfen ausgebildeten Anlenkpunkt 90 mit dem Dreiecklenker 88 verbunden. Die Arme 91', 91'', 91''' gehen in Hintereinanderlage von einer Lagerhülse 98 aus, die ihrerseits um einen Gelenkzapfen 99 des Verschlußgehäuses 73 drehbar ist. Das eine Ende des Gelenkzapfens 99 sitzt dabei in dem U-Steg 74, während das andere Ende von einer von der U-Schenkel 76 abgewinkelten Lasche 100 aufgenommen ist.

Auch der Antriebslenker 92 beinhaltet eine Lagerhülse 101, welche mittels eines Gelenkzapfens 102 drehbar vom U-Steg 74 sowie von einer abgewinkelten Lasche 103 des U-Schenkels 76 aufgenommen ist. Auch von dieser Lagerhülse 101 des Antriebslenkers 92 geht ein dritter Arm 92''', welch letzterer mit dem Dreieckslenker 88 zusammenwirkt. Hierzu dient ein Übertragungslenker 104 winkelförmiger Grundrißform. An dem freien Ende des längeren Winkelarmes 104' greift der erste Anlenkpunkt 89 an. Der längere Winkelarm 104' verläuft parallel zum Federkraftspeicher 95 und auch zum von dem U-Schenkel 76 gebildeten Stulp. Der kürzere Winkelarm 104'' führt gemäß der Verriegelungsstellung jenseits des Kupplungszapfens 96 vorbei und weist in Richtung des U-Schenkels 76. Dort findet eine gelenkige Verbindung zwischen dem dritten Arm 92''' des Antriebslenkers 92 und dem Winkelarm 104'' mittels eines Anlenkzapfens 105 statt. Das bedeutet, daß der Dreieckslenker 88 unmittelbar an dem Antriebslenker 91 und mittelbar über den Übertragungslenker 104 an dem andere Antriebslenker 92 angelenkt ist. Endabschnitte der Gelenkzapfen 93, 94 der ersten Arme 91', 92' laufen in konzentrisch zu den Gelenkzapfen 99, 102 verlaufenden Bogenschlitzen 106, 107 im U-Steg 74 des Verschlußgehäuses 73. In der Verschlußstellung gemäß Fig. 22 liegt der Gelenkzapfen 93 am unteren Ende des Bogenschlitzes 106 an, während der Anlenkzapfen 94 mit dem oberen Ende des Bogenschlitzes 107 korrespondiert.

Die Wirkungsweise dieses Treibstangenverschlusses 5' ist folgende:
Soll der Treibstangenverschluß aus seiner in Fig. 18 bis 22 veranschaulichten Verriegelungsstellung in die Offenstellung gebracht werden, so ist eventuell nach vorangehender Schlüsselbetätigung die Betätigungshandhabe 78 entgegen Uhrzeigerrichtung zu verschwenken verbunden mit einer Mitnahme des Antriebssegmentes 79 in der gleichen Richtung. Der Zuglenker 80 erfährt hierdurch eine Verlagerung und nimmt über den ersten Anlenkpunkt 87 den Dreieckslenker 88 mit, und zwar bspw. in die in Fig. 23 veranschaulichte Zwischenstellung. Der mit dem Treibstangen-Antriebsstück 83 gekuppelte Antriebslenker 91 verschwenkt hierbei in Uhrzeigerrichtung. Dies ist der Fall, da das Treibstangen-Antriebsstück 83 mit der Treibstange 11 gekuppelt ist, welche bei der Betätigung den geringsten Widerstand leistet und demgemäß zuerst verlagert wird. Das bedeutet, daß die Verschwenkung dieses Antriebslenkers 91 im Wege einer überlagerten Drehung des Dreiecklenkers 88 erfolgt. Es könnte jedoch auch der Fall auftreten, daß die andere Treibstange 12, welche mit dem Treibstangen-Antriebsstück 84 gekuppelt ist, den geringsten Widerstand bei der Betätigung entgegenbringt. Dann verschwenkt lediglich der Dreiecklenker 88 um den Anlenkpunkt 90, während über den Übertragungslenker 104 der andere Antriebslenker 92 verschwenkt wird. Gemäß Fig. 23 hat sich jedoch der Antriebslenker 91 verschwenkt. Dessen Verlagerung wird begrenzt durch das Zusammenwirken des vom Bogenschlitz 106 geführten Gelenkzapfens 93, welcher das andere, einen Anschlag 106' bildende Ende des Bogenschlitzes 106 beaufschlagt. Während dieses Bewegungsablaufes bis zur Zwischenstellung ist daher die Kolbenstange 95'' in den Zylinder 95' des Federkraftspeichers 95 eingefahren. Beim Fortsetzen der Öffnungsbetätigung mittels der Handhabe 78 verschwenkt dann der Dreieckslenker 88 ausschließlich um den Anlenkpunkt 90 des in Anschlagstellung getretenen Antriebslenkers 91. Die Drehverlagerung des Dreieckslenkers 88 führt daher im wesentlichen zu einer Abwärtsverlagerung des Übertragungslenkers 104, welcher seinerseits den Antriebslenker 92 entgegen Uhrzeigerrichtung dreht und damit das Treibstangen-Antriebsstück 84 gegensinnig zum Treibstangen-Antriebsstück 83 verlagert. Begrenzt ist das Verschwenken des Antriebslenkers 92 dadurch, daß der Gelenkzapfen 94 das untere Ende 107' des Bogenschlitzes 107 beaufschlagt. Während der gegensinnigen Verlagerung der Treibstangen 11, 12 treten die an den Treibstangen befestigten Verriegelungselemente 85 außer Eingriff zu den türrahmenseitigen Verriegelungszapfen 86. Ferner kann das Blockierelement 36 in die Stellung gemäß Fig. 24 verschwenken, wodurch die Treibstangen 11, 12 blockiert sind und der beim Öffnen aufgeladene Federkraftspeicher an einem Entladen gehindert ist. Ein Entladen desselben kann nur stattfinden, wenn die den Treibstangenverschluß 5' aufweisende Tür geschlossen wird, bei welchem Vorgang in der Endphase der Schließverlagerung eine Beaufschlagung des Vorsprunges 41 erfolgt. Das Blockierelement 36 gibt dadurch die Treibstangen 11, 12 frei, so daß durch Ausfahren der Kolbenstange 95'' des Federkraftspeichers 95 die Verriegelungsstellung wieder herbeigeführt wird.

Alle offenbarten Merkmalesind erfindungswesentlich. In die Offenbarung der Anmeldung wird hiermit auch der Offenbarungsinhalt der zugehörigen/beigefügten Prioritätsunterlagen (Abschrift der Voranmeldung) vollinhaltlich mit einbezogen, auch zu dem Zweck, Merkmale dieser Unterlagen in Ansprüche vorliegender Anmeldung mit aufzunehmen.

## Patentansprüche

1. Treibstangenverschluß, insbesondere für Türen (1) von Wohnwagen, Wohnmobilen oder dergleichen, mit zwei gegensinnig synchron antreibbaren, in Öffnungsrichtung gegen Federbelastung von einer Betätigungshandhabe (6, 8, 78) verlagerbaren Treibstangen (11, 12), gekennzeichnet durch einen zwischen den Treibstangen (11, 12) eingespannten Federkraftspeicher (17, 49, 64, 95), welcher in der Spannstellung durch ein ebenfalls zwischen den Treibstangen (11, 12) eingespanntes Blockierelement (36) gehalten ist.

2. Treibstangenverschluß nach Anspruch 1 oder insbesondere danach, dadurch gekennzeichnet, daß das Blockierelement (36) auslöserbetätigt gleichzeitig beide Treibstangen (11, 12) zur Schließverlagerung freigibt.

3. Treibstangenverschluß nach einem oder mehreren der vorhergehenden Ansprüche oder insbesondere danach, dadurch gekennzeichnet, daß das Blockierelement (36) als zweiarmiger, dem Stulp zugeordneter Hebel ausgebildet ist, der in seiner die Spannstellung aufrechterhaltenden Schwenkstellung von den einander zugekehrten Enden der Treibstangen (11, 12) beaufschlagt wird.

4. Treibstangenverschluß nach einem oder mehreren der vorhergehenden Ansprüche oder insbesondere danach, dadurch gekennzeichnet, daß der Hebel (Blockierelement 36) federbeaufschlagt bei Aufladen des Kraftspeichers (17, 49, 64, 95) in die Stützstellung schwenkt.

5. Treibstangenverschluß nach einem oder mehreren der vorhergehenden Ansprüche oder insbesondere danach, dadurch gekennzeichnet, daß die Treibstangen (11, 12) in einer nach außen hin offenen, C-förmigen Nut (10) eines Türrahmenprofiles (9) geführt sind.

6. Treibstangenverschluß nach einem oder mehreren der vorhergehenden Ansprüche oder insbesondere danach, gekennzeichnet durch durch Längsschlitze (13, 14) des Türrahmenprofils (9) hindurchgeführte Treibstangen-Antriebsstücke (15, 16, 83, 84).

7. Treibstangenverschluß nach einem oder mehreren der vorhergehenden Ansprüche oder insbesondere danach, gekennzeichnet durch an den Treibstangen-Antriebsstücken (15, 16, 83, 84) angreifende, mit einer Drehhandhabe (6, 8, 78) gekuppelte Lenker (26, 30, 57, 91, 92).

8. Treibstangenverschluß nach einem oder mehreren der vorhergehenden Ansprüche oder insbesondere danach, dadurch gekennzeichnet, daß der Federkraftspeicher (17, 49, 64) zwischen den beiden, insbesondere sich gegenseitig überlappend angeordneten Treibstangen-Antriebsstücken (15, 16, 47, 48) sitzt.

9. Treibstangenverschluß nach einem oder mehreren der vorhergehenden Ansprüche oder insbesondere danach, dadurch gekennzeichnet, daß der Federkraftspeicher (17, 49, 64, 95) als Gasdruckfeder ausgebildet ist.

10. Treibstangenverschluß nach einem oder mehreren der vorhergehenden Ansprüche oder insbesondere danach, dadurch gekennzeichnet, daß die an den Treibstangen (11, 12) sitzenden Schließzapfen (43) beim Schließen aufeinander zu fahren.

11. Treibstangenverschluß nach einem oder mehreren der vorhergehenden Ansprüche oder insbesondere danach, dadurch gekennzeichnet, daß der Federkraftspeicher (17, 49, 64, 95) entweder durch Handhabenbetätigung oder Türschwenk-Betätigung aufladbar ist.

12. Treibstangenverschluß nach einem oder mehreren der vorhergehenden Ansprüche oder insbesondere danach, dadurch gekennzeichnet, daß die C-förmige Nut (10) im Bereich des Blockierelementes (36) durch eine Leiste (40) abgedeckt ist.

13. Treibstangenverschluß nach einem oder mehreren der vorhergehenden Ansprüche oder insbesondere danach, gekennzeichnet durch einen quer zur Treibstangenverlagerungsrichtung wirkenden, am Kreuzungspunkt (50) eines Scherengetriebes (51) angreifenden Federkraftspeicher (49).

14. Treibstangenverschluß nach einem oder mehreren der vorhergehenden Ansprüche oder insbesondere danach, dadurch gekennzeichnet, daß die Scherenlenker (52, 53) in der Verriegelungsposition ihre maximal offene Spreizstellung besitzen.

15. Treibstangenverschluß nach einem oder mehreren der vorhergehenden Ansprüche oder insbesondere danach, dadurch gekennzeichnet, daß der Hebel (Blockierelement 36) an seinem einen Arm (36') einen die Leiste (40) überragenden Vorsprung (41) ausbildet zum Zusammenwirken mit dem Festrahmen (3) zur Auslösung des Federkraftspeichers (17, 49, 64, 95).

16. Treibstangenverschluß, insbesondere für Türen (1) von Wohnwagen, Wohnmobilden oder dergleichen, mit zwei gegensinnig synchron antreibbaren, in Öffnungsrichtung gegen Federbelastung von einer Betätigungshandhabe (78) verlagerbaren Treibstangen (11, 12), gekennzeichnet durch einen zwischen den Treibstangen (11, 12) eingespannten Federkraftspeicher (95), welcher die Treibstangen (11, 12) in Schließrichtung beaufschlagt und beim Öffnen aufgeladen wird, wobei die Betätigungshandhabe (78) über ein Differential-Lenkergetriebe (82) auf die Treibstangen (11, 12) wirkt derart, daß die der Betätigung den geringsten Widerstand entgegenbringende Treibstage (11 bzw. 12) zuerst verlagert wird.

17. Treibstangenverschluß nach Anspruch 16 oder insbesondere danach, dadurch gekennzeichnet, daß die Betätigungshandhabe (78) auf den ersten Anlenkpunkt (87) eines Dreiecklenker (88) wirkt, dessen andere Anlenkpunkte (89, 90) jeweils mit auf die Treibstangen (11, 12) wirkenden Lenkern (91, 92) verbunden sind.

18. Treibstangenverschluß nach einem oder mehreren der vorhergehenden Ansprüche oder insbesondere danach, dadurch gekennzeichnet, daß die Betätigungshandhabe (78) mittels einer Zugstange (80) auf den Dreiecklenker (88) wirkt.

19. Treibstangenverschluß nach einem oder mehreren der vorhergehenden Ansprüche oder insbesondere danach, dadurch gekennzeichnet, daß die Verlagerung der an den Treibstangen (11, 12) angelenkten Lenker (91, 92) im Wege einer überlagerten Drehung des Dreiecklenkers (88) erfolgt.

20. Treibstangenverschluß nach einem oder mehreren der vorhergehenden Ansprüche oder insbesondere danach, dadurch gekennzeichnet, daß die Treibstangen (11, 12) über am Gehäuse (73) angelenkte Antriebslenker (91, 92) angetrieben sind.

21. Treibstangenverschluß nach einem oder mehreren der vorhergehenden Ansprüche oder insbesondere danach, dadurch gekennzeichnet, daß die Antriebslenker (91, 92) dreiarmig sind, wobei ein erster Arm (91', 92') an der Treibstange (11, 12) angelenkt ist, ein zweiter Arm (91'', 92'') an dem Federkraftspeicher (95) und ein dritter Arm (91''', 92''') mit dem Dreiecklenker (88) zusammenwirkt.

22. Treibstangenverschluß nach einem oder mehreren der vorhergehenden Ansprüche oder insbesondere danach, dadurch gekennzeichnet, daß der Dreiecklenker (88) an einem der Antriebslenker (91) unmittelbar und am anderen Antriebslenker (92) über einen Übertragungslenker (104) angelenkt ist.

23. Treibstangenverschluß nach einem oder mehreren der vorhergehenden Ansprüche oder insbesondere danach, dadurch gekennzeichnet, daß die Treibstangen (11, 12) gegen Anschläge (106', 107') in ihre Öffnungsstellungen verlagerbar sind.

24. Treibstangenverschluß nach einem oder mehreren der vorhergehenden Ansprüche oder insbesondere danach, dadurch gekennzeichnet, daß der winkelförmig ausgebildete Übertragungslenker (104) mit seinem längeren Winkelarm (104') parallel zum Federkraftspeicher (95) und Stulp (76) verläuft.
